# EUROPÄISCHE PATENTSCHRIFT

(11) **EP 1 122 370 B1**
(45) Veröffentlichungstag und Bekanntmachung des Hinweises auf die Patenterteilung: **28.09.2005**
(21) Anmeldenummer: 01102493.2
(22) Anmeldetag: 05.02.2001
(51) Int. Cl.: E03C 1/18, E03C 1/24

(54) **Spüle, insbesondere Einbauspüle, mit zwei Spülbecken und einem Überlauf**
Sink, especially built-in sink, comprising two sink compartments and an overflow means
Evier, en particulier évier encastrable, comportant deux bacs de lavage et un élément de trop-plein

(30) Priorität: 05.02.2000 DE 10005233
(43) Veröffentlichungstag der Anmeldung: 08.08.2001
(73) Patentinhaber: Schock GmbH, 73641 Schorndorf (DE)
(72) Erfinder: Schönherr, Tom, 70374 Stuttgart (DE); Kollmann, Fabian, 70597 Stuttgart (DE); Ikels, Jörn, 73655 Plüderhausen (DE); Joussen, Thomas, 71384 Weinstadt (DE)
(74) Vertreter: Bartels & Partner

(56) Entgegenhaltungen:
- DE-C- 19 706 795
- DE-U- 29 807 541
- FR-A- 2 477 200
- US-A- 3 314 082

## Beschreibung

Die Erfindung betrifft eine Spüle, insbesondere eine Einbauspüle, mit zwei Spülbecken, deren benachbarte Seitenwände einen Trennsteg bilden, und einem nahe einem oberen Rand der Spülbecken angeordneten Überlauf.

Bei den bekannten Spülen ist die Bereitstellung des Überlaufes in der Herstellung und Montage der Spüle aufwendig. Der Überlauf ist zusätzlich zu einem im Boden des Spülbeckens angeordneten Ablauf vorgesehen und dient dazu, ein Überlaufen des Spülbeckens und der Spüle zu verhindern. Der Herstell- und Montageaufwand ist insbesondere bei Spülen mit mehreren Spülbecken erhöht und zwar vor allem bei Spülen aus Verbundwerkstoffen, die in einer Form hergestellt werden, und bei denen beim Herstellvorgang eine ausreichende und möglichst gleichmäßige Abkühlung der Spüle in der Form gewährleistet werden muss. Darüber hinaus sind die Außenabmessungen der Spüle durch das Vorsehen der Überläufe erhöht und die ästhetische Wirkung herabgesetzt. Außerdem sind bei den bekannten Spülen die Überläufe nur schwer und damit häufig unzureichend zu reinigen.

Aus der DE 1 698 925 U1 ist ein Spültisch mit zwei Spülbecken bekannt. Eines der Spülbecken weist an einer dem benachbarten Spülbecken zugewandten Seitenwand Überlauföffnungen auf. Um eine Überlaufanschlußleitung montieren zu können, ist der Bereich der Seitenwand, der die Überlauföffnungen aufweist, in das betreffende Spülbecken hinein versetzt.

Aus der DE 39 04 121 A1 ist eine Einbauspüle aus separaten Spülenmodulen bekannt, beispielsweise aus einem Spülbecken und einem Abtropfteil, mit einem nahe einem oberen Rand der Spülmodule angeordneten Überlauf, der für beide Spülmodule wirksam ist. Die Spülmodule weisen an den einander zugewandten Rändern jeweils einen Verbindungsflansch auf. Die Verbindungsflansche sind mittels einer oberhalb der Verbindungsflansche angeordneten Verbindungsleiste und einer unterhalb der Verbindungsflansche angeordneten Gegenleiste lösbar miteinander verbindbar. Die Gegenleiste weist in ihrem mittleren Abschnitt einen einstückig ausgebildeten Überlaufanschlussstutzen auf, in den die Überläufe aus den beiden Spülmodulen münden.

Aus der DE 298 07 541 U1 ist eine Spüle mit mindestens einem Spülbecken bekannt, dessen Randwände ausgehend vom Boden einen im Wesentlichen stetigen Krümmungsverlauf bis zum Rand der Spüle aufweisen. Dadurch wird nicht nur eine erhöhte Schlag- und Stoßfestigkeit erreicht, sondern darüber hinaus ist eine verbesserte Wasserrückführung von der Abtropffläche zum Spülbecken gewährleistet.

Aus der US 3,314,082 ist eine Spüle nach dem Oberbegriff des Patentanspruchs 1 bekannt. Der Überlaufanschlussstutzen bildet einen Flansch aus, der links und rechts von der Aussparung von unten an die Spüle im Bereich des Trennsteges unter Zwischenlage einer Dichtung anlegbar ist. Von oben wird in die Aussparung hinein eine Montageplatte gelegt, die an den trennstegseitigen Enden abgekröpft nach oben gezogen ist. Die abgekröpften Enden der Montageplatte werden durch Öffnungen im Trennsteg der Spüle hindurchtretende Schrauben mit dem Flansch des Überlaufanschlussstutzens verbunden.

Der Erfindung liegt das Problem zugrunde, eine Spüle bereitzustellen, welche die Nachteile des Standes der Technik überwindet, insbesondere einfach und kostengünstig herzustellen, zu montieren und zu reinigen ist.

Das Problem ist durch die im Anspruch 1 bestimmte Spüle gelöst. Besondere Ausführungsarten der Erfindung sind in den Unteransprüchen bestimmt.

Der Überlauf ist an einer in den Trennsteg eingebrachten und sich mindestens entlang eines Teils des Trennsteges erstreckenden Aussparung angeordnet und für beide Spülbecken wirksam. Für zwei oder mehrere Spülbecken ist bzw. sind daher nur ein oder wenige Überläufe vorzusehen, jedenfalls ist die Anzahl der Überläufe geringer als die Anzahl der Spülbecken. Der Überlauf ist in den Trennsteg integriert und die Aussparung ist vorzugsweise einstückig von dem Trennsteg ausgebildet. Herstell-, Montage- und Reinigungsaufwand sind herabgesetzt. Die Aussparung und damit der an ihr angeordnete Überlauf sind von beiden Spülbecken zugänglich.

Durch die Aussparung ist eine im Wesentlichen horizontale Fläche gebildet, welche die benachbarten Seitenwände der beiden Spülbecken miteinander verbindet und Überlauföffnungen aufweist.
Die Überlauföffnungen sind beispielsweise im Wesentlichen vertikal ausgerichtet. Die Öffnungsfläche der Überlauföffnungen entspricht den Bestimmungen oder Empfehlungen hinsichtlich des zu gewährleistenden Überlaufvolumenstromes. Die horizontale Fläche erstreckt sich vorzugsweise von der Seitenwand des ersten Spülbeckens zu der zugeordneten Seitenwand des benachbarten Spülbeckens. Die horizontale Fläche erstreckt sich in Längsrichtung parallel zum Trennsteg vorzugsweise um ein Vielfaches des Abstandes der beiden Seitenwände.

Im Bereich der Aussparung ist auf der Unterseite der Spüle ein Überlaufanschlussstutzen festlegbar, an den eine Überlaufleitung anschließbar ist. Die Überlaufleitung kann durch einen Schlauch oder ein Rohr gebildet sein. Der Überlaufanschlussstutzen kann Rippen zum Aufstecken der Überlaufleitung oder ein Verbindungselement zum Anschließen der Überlaufleitung aufweisen. Vorzugsweise ist die Überlaufleitung lösbar anschließbar.

Der Überlaufanschlussstutzen ist von der Oberseite der Spüle mittels einem durch eine Bohrung in der Aussparung hindurchtretenden Festlegemittel lösbar festlegbar. Das Festlegemittel kann beispielsweise durch eine Gewindehülse gebildet sein, die mit einem Außen- oder Innengewinde in den Überlaufanschlussstutzen einschraubbar ist.

Die Aussparung ist mit einer Kappe abdeckbar, deren Form an die Kontur des der Aussparung benachbarten Bereichs des Trennsteges angepasst ist. Die Kappe kann beispielsweise aus Kunststoff, Aluminium oder Edelstahl bestehen und weist vorzugsweise abgerundete Ränder auf, um die Verletzungsgefahr insbesondere bei der Montage und/oder der Reinigung zu verhindern.

Die Kappe ist lösbar aufsteckbar bzw. lösbar in den Trennsteg bzw. die Aussparung einsteckbar. Dadurch ist der Montage- und/oder Reinigungsaufwand herabgesetzt.

In die Kappe ist ein elastisch verformbare Spreizschenkel aufweisender Spreizbolzen einschraubbar, der beim Aufstecken der Kappe auf den Trennsteg mittels der Spreizschenkel in einer vorgebbaren Position einrastbar ist. Der Spreizbolzen ist vorzugsweise in einem an der Kappe festgelegten, beispielsweise geklebten oder geschweißten, oder einstückig von der Kappe ausgebildeten Gewindebolzen, der ein Innen- oder Außengewinde aufweist, einschraubbar. Durch die Einschraubtiefe ist die Kappe hinsichtlich ihrer Höhe und damit ihres Abstandes zu der von der Aussparung gebildeten horizontalen Fläche einstellbar.

Die Kappe definiert zusammen mit der Aussparung bzw. mit der von der Aussparung gebildeten horizontalen Fläche den Überlaufvolumenstrom bestimmende Überlauföffnungsflächen. Durch die Möglichkeit der Höheneinstellung der Kappe ist auch der Überlaufvolumenstrom einstellbar.

Die Spüle ist vorzugsweise einstückig hergestellt, wodurch der Herstellaufwand reduziert ist. Vorzugsweise ist die Spüle aus einem Verbundwerkstoff hergestellt, der mindestens teilweise einen Polymerkunststoff aufweist. Derartige Verbundwerkstoffe werden häufig auch als Composit-Werkstoffe bezeichnet und können neben einem Bindewerkstoff einen silicatischen Füllwerkstoff aufweisen.

Weitere Vorteile, Merkmale und Einzelheiten der Erfindung ergeben sich aus den Unteransprüchen sowie der nachfolgenden Beschreibung, in der unter Bezugnahme auf die Zeichnungen ein Ausführungsbeispiel im Einzelnen beschrieben ist. Dabei können die in den Ansprüchen und in der Beschreibung erwähnten Merkmale jeweils einzeln für sich oder in beliebiger Kombination erfindungswesentlich sein.
- Fig. 1: zeigt in perspektivischer Darstellung ein Ausführungsbeispiel,
- Fig. 2: zeigt einen Querschnitt durch den Trennsteg im Bereich der Aussparung entlang II-II,
- Fig. 3: zeigt einen Längsschnitt durch den Trennsteg und die Aussparung entlang III-III und
- Fig. 4: zeigt eine Aufsicht auf den Trennsteg und die Aussparung.

Die Fig. 1 zeigt in perspektivischer Darstellung ein Ausführungsbeispiel. Die Einbauspüle 1 weist ein erstes und ein zweites Spülbecken 2, 3 auf, deren benachbarte erste bzw. zweite Seitenwände 4, 5 einen Trennsteg 6 bilden. Nahe einem oberen Rand der Spülbecken 2, 3 ist ein Überlauf 7 angeordnet, der an einer in den Trennsteg 6 eingebrachten und sich mindestens entlang eines Teils des Trennsteges 6 erstreckenden Aussparung 8 angeordnet ist und für beide Spülbecken 2, 3 wirksam ist.
Die Einbauspüle 1 weist auch eine Abtropffläche 9 auf, die eine abfallende Neigung zu dem zweiten Spülbecken 3 hin aufweist. Die Abtropffläche 9 bildet hierzu einstückig Ablaufkanäle 10 aus, deren Breite und/oder Tiefe in Richtung auf das zweite Spülbecken 3 hin zunehmen. Die Einbauspüle 1 bildet einstückig einen umlaufenden und gegenüber den übrigen Flächen erhöhten Rand 11 aus. Zusätzlich zum Überlauf 7 weist jedes der beiden Spülbecken 2, 3 einen eigenen, jeweils an der Bodenfläche angeordneten Ablauf 12, 13 auf.

Die Fig. 2 zeigt einen Querschnitt durch den Trennsteg 6 im Bereich der Aussparung 8 entlang II-II. Die Aussparung 8 bildet eine im Wesentlichen horizontale Fläche 14 aus, welche die benachbarten Seitenwände 4, 5 der beiden Spülbecken 2, 3 miteinander verbindet und Überlauföffnüngen 15 aufweist. Im Bereich der Aussparung 8 ist auf der Unterseite der Einbauspüle 1 ein Überlaufanschlussstutzen 16 festgelegt, an dem eine Überlaufleitung anschließbar ist und der zu diesem Zweck im Querschnitt sägezahnförmige und ringförmig umlaufende Rippen 16a aufweist. Der Überlaufanschlussstutzen 16 weist an seinem der Aussparung 8 zugewandten Ende eine Bohrung mit einem Innengewinde 16b auf, in das eine ein zumindest partiell in Längsrichtung ausgebildetes Außengewinde aufweisende und durch eine Bohrung in der Aussparung 8 hindurchtretendes Festlegemittel 17 in Form einer Gewindehülse von der Oberseite der Einbauspüle 1 einschraubbar ist. Mittels eines Kopfteils oder einer Auskragung ist das Festlegemittel 17 in Anlage an den mit der Aussparung 8 versehenen Trennsteg 6 bringbar und damit der Überlaufanschlussstutzen 16 lösbar festlegbar.

Die Aussparung 8 ist mit einer Kappe 18 aus Edelstahl oder Aluminium abdeckbar, an deren der horizontalen Fläche 14 zugewandten Innenseite ein Stehbolzen 19 mit einem Innengewinde durch Schweißen oder Kleben festgelegt ist. In dem Stehbolzen 19 ist ein endseitig wenigstens abschnittsweise ein Außengewinde aufweisender Spreizbolzen 20 einschraubbar, dessen elastisch verformbare Spreizschenkel 20a auf ihrer Außenseite jeweils eine Nase aufweisen, mit der sie beim Aufstecken der Kappe 18 in eine ringförmig auf der Innenseite des Festlegemittels 17 ausgebildeten Ringnut einrasten. Durch ein Ein- oder Ausdrehen des Spreizbolzens 20 in den Stehbolzen 19 ist der Abstand 18a zwischen der Kappe 18 und der horizontalen Fläche 14 einstellbar. Die Form der Kappe 18 ist an die Kontur des sich im Wesentlichen horizontal erstreckenden Trennsteges 6 angepasst.

Die Fig. 3 zeigt einen Längsschnitt durch den Trennsteg 6 und die Aussparung 8 entlang III-III. In dem Längsschnitt ist die trichterförmige Ausbildung des Überlaufanschlussstutzens 16 erkennbar, der die Überlauföffnungen 15 unter Zwischenlage einer Dichtung 21 umgreift. Die Überlauföffnungen 15 verjüngen sich in Abflussrichtung, wobei die Seitenwände der Überlauföffnungen 15 mit der Vertikalen einen spitzen Winkel α einschließen, beispielsweise 5°.

Die Fig. 4 zeigt eine Aufsicht auf den Trennsteg 6 und die Aussparung 8 bei abgenommener Kappe 18. Die Aussparung 8 und damit der Überlauf 7 sind symmetrisch zu den beiden einen rechten Winkel einschließenden Symmetrielinien 22a, 22b in der Zeichenebene. Die Fläche der Überlauföffnungen 15 bestimmt den durch Bestimmungen oder Empfehlungen vorgegebenen minimalen Überlaufvolumenstrom von beispielsweise 15 oder 25 Liter pro Minute. Die hierfür vorzusehende Fläche beträgt beispielsweise etwa 300 mm² und die Breite 15a der Überlauföffnungen 15 beträgt beispielsweise 10 mm.

## Patentansprüche

1. Spüle, insbesondere Einbauspüle (1), mit zwei Spülbecken (2, 3) und einem nahe einem oberen Rand der Spülbecken (2, 3) angeordneten Überlauf (7), der für beide Spülbecken (2, 3) wirksam ist, wobei benachbarte Seitenwände (4, 5) der beiden Spülbecken (2, 3) einstückig einen Trennsteg (6) bilden und der Überlauf (7) an einer einstückig von dem Trennsteg (6) ausgebildeten und sich mindestens entlang eines Teils des Trennsteges (6) erstreckenden Aussparung (8) angeordnet ist, und wobei im Bereich der Aussparung (8) auf der Unterseite der Spüle ein Überlaufanschlussstutzen (16) festlegbar ist, an den eine Überlaufleitung anschließbar ist, **dadurch gekennzeichnet, dass** der Überlaufanschlussstutzen (16) mittels einem durch eine Bohrung in der Aussparung (8) hindurch tretenden Festlegemittel (17) von der Oberseite der Spüle lösbar festlegbar ist, dass die Aussparung (8) mit einer Kappe (18) abdeckbar ist, deren Form an die Kontur des der Aussparung (8) benachbarten Bereichs des Trennsteges (6) angepasst ist, und dass die Kappe (18) lösbar aufsteckbar ist.

2. Spüle nach Anspruch 1, **dadurch gekennzeichnet, dass** durch die Aussparung (8) eine horizontale Fläche (14) gebildet ist, welche die benachbarten Seitenwände (4, 5) der beiden Spülbecken (2, 3) miteinander verbindet und Überlauföffnungen (15) aufweist.

3. Spüle nach Anspruch 1 oder 2, **dadurch gekennzeichnet, dass** in die Kappe (18) ein elastisch verformbare Spreizschenkel (20a) aufweisender Spreizbolzen (20) einschraubbar ist, der beim Aufstecken der Kappe (18) auf den Trennsteg (6) mittels der Spreizschenkel (20a) in einer vorgebbaren Position einrastbar ist.

4. Spüle nach einem der Ansprüche 1 bis 3, **dadurch gekennzeichnet, dass** die Kappe (18) zusammen mit der Aussparung (8) den Überlaufvolumenstrom bestimmende Überlauföffnungsflächen definiert.

5. Spüle nach einem der Ansprüche 1 bis 4, **dadurch gekennzeichnet, dass** die Spüle mit der Aussparung (8) einstückig hergestellt ist.

6. Spüle nach einem der Ansprüche 1 bis 5, **dadurch gekennzeichnet, dass** die Spüle aus einem Verbundwerkstoff hergestellt ist, der mindestens teilweise einen Polymerkunststoff aufweist.

## Claims

1. Sink, in particular built-in sink (1), having two wash-basins (2, 3) and an overflow (7) which is arranged near an upper edge of the wash-basins (2, 3) and which is active for both wash-basins (2, 3), adjacent side walls (4, 5) of the two wash-basins (2, 3) integrally forming a separation web (6) and the overflow (7) being arranged at a recess (8) which is integrally formed by the separation web (6) and which extends at least along a portion of the separation web (6), and an overflow connecting piece (16) to which an overflow pipe can be connected being able to be fixed to the underside of the sink in the region of the recess (8), **characterised in that** the overflow connecting piece (16) can be releasably fixed from the upper side of the sink by means of a fixing means (17) which extends through a hole in the recess (8), **in that** the recess (8) can be covered with a cap (18) whose shape is adapted to the contour of the region of the separation web (6) that is adjacent to the recess (8), and **in that** the cap (18) can be releasably fitted.

2. Sink according to claim 1, **characterised in that** there is formed by the recess (8) a horizontal face (14) which connects the adjacent side walls (4, 5) of the two wash-basins (2, 3) to each other and which has overflow openings (15).

3. Sink according to claim 1 or 2, **characterised in that** an expansion pin (20) can be screwed into the cap (18), which pin (20) has resiliently deformable expansion limbs (20a) and can be locked in a predeterminable position by means of the expansion limbs (20a) when the cap (18) is fitted onto the separation web (6).

4. Sink according to any one of claims 1 to 3, **characterised in that** the cap (18) defines, together with the recess (8), overflow opening surface-areas which determine the volume flow of the overflow.

5. Sink according to any one of claims 1 to 4, **characterised in that** the sink is produced integrally with the recess (8).

6. Sink according to any one of claims 1 to 5, **characterised in that** the sink is produced from a composite material which has at least partially a polymer plastics material.

## Revendications

1. Evier, en particulier évier encastré (1), avec deux bacs (2, 3) et un trop-plein (7) disposé près d'un bord supérieur des bacs (2, 3), qui est efficace pour les deux bacs (2, 3), des parois latérales voisines (4, 5) des deux bacs (2, 3) formant d'un seul tenant une séparation (6) et le trop-plein (7) étant disposé sur un évidement (8) réalisé d'un seul tenant dans la séparation (6) et qui s'étend au moins le long d'une partie de la séparation (6), et une tubulure de raccordement de trop-plein (16) à laquelle une conduite de trop-plein peut être raccordée pouvant être fixée dans la zone de l'évidement (8) sur la face inférieure de l'évier, **caractérisé en ce que** la tubulure de raccordement de trop-plein (16) peut être fixée de manière amovible à partir de la face supérieure de l'évier grâce à un moyen de fixation (17) qui traverse un perçage dans l'évidement (8), **en ce que** l'évidement (8) peut être recouvert d'un capuchon (18) dont la forme est adaptée au contour de la zone de la séparation (6) voisine de l'évidement (8) et **en ce que** le capuchon (18) peut être emboîté de manière amovible.

2. Evier selon la revendication 1, **caractérisé en ce que** l'évidement (8) forme une surface horizontale (14) qui relie les parois latérales voisines (4, 5) des deux bacs (2, 3) l'une à l'autre et comporte des orifices de trop-plein (15).

3. Evier selon la revendication 1 ou 2, **caractérisé en ce qu'**un boulon expansible (20) comportant une branche d'écartement élastique déformable (20a), qui peut s'enclencher dans une position prescrite grâce aux branches d'écartement (20a) lorsque le capuchon (18) est emboîté sur la séparation (6), peut être vissé dans le capuchon (18).

4. Evier selon une des revendications 1 à 3, **caractérisé en ce que** le capuchon (18) définit avec l'évidement (8) des surfaces d'orifices de trop-plein qui déterminent le flux volumique de trop-plein.

5. Evier selon une des revendications 1 à 4, **caractérisé en ce que** l'évier est fabriqué d'un seul tenant avec l'évidement (8).

6. Evier selon une des revendications 1 à 5, **caractérisé en ce que** l'évier est fabriqué dans un matériau composite qui comporte au moins en partie une matière plastique polymère.
